# EUROPÄISCHE PATENTSCHRIFT

(11) **EP 4 145 426 B1**
(45) Veröffentlichungstag und Bekanntmachung des Hinweises auf die Patenterteilung: **30.10.2024**
(21) Anmeldenummer: 21194263.6
(22) Anmeldetag: 01.09.2021
(51) Int. Cl.: G09F 3/00, G09F 3/02

(54) **SICHERHEITSETIKETT**
SECURITY LABEL
ÉTIQUETTE DE SÛRETÉ

(43) Veröffentlichungstag der Anmeldung: 08.03.2023
(73) Patentinhaber: Hueck Folien Gesellschaft m.b.H., 4342 Baumgartenberg (AT)
(72) Erfinder: Hilburger, Johann, 92712 Pirk (DE); Heimel, Markus, 4320 Perg (AT); Keber, Stefanie, 4342 Baumgartenberg (AT); Aigner, Georg, 4482 Ennsdorf (AT)
(74) Vertreter: KLIMENT & HENHAPEL

(56) Entgegenhaltungen:
- DE-A1- 102005 061 124
- US-A- 5 770 283
- US-A- 6 066 437
- US-A1- 2019 147 775

## Beschreibung

### GEBIET DER ERFINDUNG

Die vorliegende Erfindung betrifft ein Sicherheitsetikett mit mehreren Schichten umfassend
- eine laserbeschreibbare Schicht mit schwarzem Aluminiumoxid, wobei die laserbeschreibbare Schicht eine Oberseite und eine Unterseite aufweist, die einander gegenüberliegend angeordnet sind und voneinander weg weisen,
- mindestens eine transparente Schutzschicht, die in einer ersten Richtung gesehen vor der laserbeschreibbaren Schicht angeordnet ist, um die laserbeschreibbare Schicht vor äußeren Einflüssen zu schützen, wobei die erste Richtung von der Oberseite zur Unterseite weist, sowie
- eine Kontrastschicht, die in der ersten Richtung gesehen hinter der laserbeschreibbaren Schicht angeordnet ist, wobei zumindest eine der mehreren Schichten als Bruchschicht aus einer spröden Kunststofffolie ausgebildet ist, um eine Zerstörung der zumindest einen Bruchschicht sowie der laserbeschreibbaren Schicht, und gegebenenfalls einer oder mehrerer dazwischenliegender Schichten, bei einer Manipulation oder einem Ablösen des auf einem Untergrund aufgeklebten Sicherheitsetiketts zu bewirken, und wobei die Kontrastschicht als Bruchschicht ausgebildet ist.

### STAND DER TECHNIK

Sicherheitsetiketten zur Kennzeichnung von Waren sind an sich bekannt und kommen in unterschiedlichsten Gebieten der Technik zum Einsatz. Beispielsweise werden in der Autoindustrie zugelieferte Bauteile mit solchen Sicherheitsetiketten versehen.

Um gewünschte Informationen auf diese Sicherheitsetiketten effizient schreiben zu können, ist es bei Sicherheitsetiketten bekannt, eine laserbeschreibbare Schicht vorzusehen. Für eine solche Schicht kommt insbesondere schwarzes Aluminiumoxid in Frage, welches eine schwarze metallische Farbe aufgrund eines unterstöchiometrischen Sauerstoffanteils des Aluminiumoxids aufweist. Im Folgenden ist unter "laserbeschreibbare Schicht" eine solche schwarze Aluminiumoxidschicht (manchmal auch als "Schwarzmetallisierung" bezeichnet) zu verstehen, sofern nicht anderes angegeben ist. Eine besonders effiziente Herstellung von Folien, die eine solche schwarze Aluminiumoxidschicht aufweisen, ist aus der EP 1522606 B1 bekannt.

Entsprechende Schichten können mittels Lasereinwirkung "beschrieben" werden, wobei der dabei erfolgende Energieeintrag die Aluminiumoxidschicht entlang der Spur des Laserstrahls transparent macht. Die hierfür verantwortlichen Prozesse, die aufgrund des Energieeintrags stattfinden, können Verdampfung, Oxidation, Ablation und dergleichen umfassen, wie z.B. aus der US 5766827 A bekannt ist. Um die Spur bzw. die Schrift besonders gut sichtbar zu machen, kann unterhalb der Aluminiumoxidschicht eine opake, optisch kontrastierende Schicht angeordnet sein.

Eine meist wünschenswerte Eigenschaft von Sicherheitsetiketten ist die sog. Dokumentenechtheit, welche insbesondere die Eigenschaft beinhaltet, dass eine Manipulation oder gar Entfernung des Sicherheitsetiketts nicht möglich ist, ohne Spuren zu hinterlassen. Aus dem Stand der Technik sind in diesem Zusammenhang beispielsweise sog. "Void-Etiketten" bekannt, die zur Anzeige von Manipulationsversuchen an Gegenständen und Verpackungen eingesetzt werden, vgl. etwa die EP 2603910 B1 oder die EP 2603911 B1. Bei diesen Void-Etiketten wird durch einen Schichtaufbau mit zumindest einer Trennlackschicht erreicht, dass auf der Etiketten-Oberfläche ein zuvor bzw. im aufgeklebten Zustand unsichtbares Sicherheitsmerkmal erscheint, sobald das Void-Etikett vom jeweiligen Untergrund gelöst wird. Bei dem Sicherheitsmerkmal handelt es sich zumeist um Schriftzüge, Bilder, Muster oder dergleichen. Es zeigt sich jedoch, dass durch eine simple Kombination bzw. durch ein einfaches zusätzliches Erzeugen einer laserbeschreibbaren Schicht mit bzw. zu einem solchen Void-Etikett sich kein zuverlässig funktionierendes "laserbeschreibbares Sicherheitsetikett", d.h. ein Sicherheitsetikett mit laserbeschreibbarer Schicht, herstellen lässt. Während des Aufbringens bzw. Erzeugens der laserbeschreibbaren Schicht wird nämlich typischerweise zuviel Energie in das bestehende Schichtsystem des Void-Etiketts eingebracht, sodass das bestehende Schichtsystem des Void-Etiketts nicht mehr zuverlässig funktioniert und Dokumentenechtheit nicht gewährleistet ist.

Aus der US 2019/147775 A1 ist eine Folienstruktur gemäß dem Oberbegriff des unabhängigen Anspruchs 1 bekannt.

Aus der US 6,066,437 A ist eine laserbeschreibbare Folienstruktur bekannt, die zur Gewährleistung von Manipulationssicherheit Schichten mit durchgehenden Stanzungslinien aufweist, die eine Zerstörung besagter Schichten bei Manipulation bewirken.

Aus der DE 10 2005 061 124 A1 ist ein Etikett bekannt, bei dem eine zweite Lackschicht auf einer darunterliegenden, dickeren (ersten) Lackschicht aufgebracht ist, wobei diese dickere Lackschicht als Trägerschicht wiederum auf einer Kleberschicht aufgetragen ist. In der Kleberschicht sind diskrete Einschlüsse aus einem Polymer aufgedruckt, wobei die Einschlüsse detektierbare Additive enthalten. Beim Aufkleben des Etiketts auf einem Untergrund prägen sich die Einschlüsse in die darüber liegenden Schichten ab, sodass die Oberfläche des Etiketts optisch sichtbare sowie haptisch fühlbare Abformungen der Einschlüsse aufweist. Beim gewaltsamen Ablösen bleiben die Einschlüsse samt den detektierbaren Additiven teilweise in der Klebemasse zurück, weshalb von einem Experten anhand der fehlenden Einschlüsse bzw. der fehlenden detektierbaren Additive festgestellt werden kann, ob ein solches Etikett zuvor bereits abgelöst wurde und somit wiederverklebt ist.

Aus der US 5,770,283 A ist ein Etikett bekannt, dessen Aufbau eine obere Sichtseite umfasst sowie eine unterbrochene Trennschicht, die auf die Unterseite der Sichtseite aufgedruckt ist, sowie eine Kleberschicht, die dafür sorgt, dass eine starke Klebekraft zwischen der Sichtseite und einer darunterliegenden Kontrastschicht wirkt. Das Etikett hat ferner an seiner Unterseite eine drucksensitive Klebeschicht, mit der das Etikett auf einer Unterlage aufgeklebt wird. Beim Ablösen des Etiketts löst sich die obere Sichtseite im Bereich der Trennschicht von dieser ab, sodass im Bereich der Trennschicht ein indirekter Kontakt zwischen der Sichtseite und der Kontrastschicht verloren geht. An jenen Stellen, an denen die Kleberschicht ohne dazwischenliegende Trennschicht mit der Unterseite der Sichtseite verklebt ist, bleibt die indirekte Verbindung mittels der Kleberschicht zwischen der Sichtseite und der Kontrastschicht hingegen erhalten. Solcherart können bei seinem Ablösen von einer Unterlage, manipulationssichere Zeichen, Figuren und dgl. erzeugt werden.

### AUFGABE DER ERFINDUNG

Es ist daher Aufgabe der vorliegenden Erfindung ein laserbeschreibbares Sicherheitsetikett zur Verfügung zu stellen, das die oben geschilderten Nachteile überwindet und Dokumentenechtheit gewährleistet.

### DARSTELLUNG DER ERFINDUNG

Zur Lösung der genannten Aufgabe ist es bei einem Sicherheitsetikett mit mehreren Schichten umfassend
- eine laserbeschreibbare Schicht mit schwarzem Aluminiumoxid, wobei die laserbeschreibbare Schicht eine Oberseite und eine Unterseite aufweist, die einander gegenüberliegend angeordnet sind und voneinander weg weisen,
- mindestens eine transparente Schutzschicht, die in einer ersten Richtung gesehen vor der laserbeschreibbaren Schicht angeordnet ist, um die laserbeschreibbare Schicht vor äußeren Einflüssen zu schützen, wobei die erste Richtung von der Oberseite zur Unterseite weist, sowie
- eine Kontrastschicht, die in der ersten Richtung gesehen hinter der laserbeschreibbaren Schicht angeordnet ist, wobei zumindest eine der mehreren Schichten als Bruchschicht aus einer spröden Kunststofffolie ausgebildet ist, um eine Zerstörung der zumindest einen Bruchschicht sowie der laserbeschreibbaren Schicht, und gegebenenfalls einer oder mehrerer dazwischenliegender Schichten, bei einer Manipulation oder einem Ablösen des auf einem Untergrund aufgeklebten Sicherheitsetiketts zu bewirken, und wobei die Kontrastschicht als Bruchschicht ausgebildet ist, erfindungsgemäß vorgesehen, dass zwischen der laserbeschreibbaren Schicht und der Kontrastschicht zumindest eine weitere Schicht angeordnet ist, wobei die zumindest eine weitere Schicht zumindest eine partielle Trennlackschicht umfasst, und dass die spröde Kunststofffolie der zumindest einen Bruchschicht eine Bruchdehnung von weniger als 20%, bevorzugt von weniger als 15%, besonders bevorzugt von weniger als 10%, aufweist.

Gemäß dem oben Gesagten ist nicht ausgeschlossen, dass über bzw. in erster Richtung gesehen vor der mindestens einen transparenten Schutzschicht noch eine oder mehrere weitere Schichten, insbesondere Schutzschichten, angeordnet sind.

Die mindestens eine transparente Schutzschicht muss nicht unmittelbar vor der laserbeschreibbaren Schicht angeordnet sein, d.h. zwischen der mindestens einen transparenten Schutzschicht und der laserbeschreibbaren Schicht können noch eine oder mehrere weitere Schichten angeordnet sein.

Die laserbeschreibbare Schicht erscheint dunkel, insbesondere schwarz. Die Kontrastschicht dient zur Generierung eines optischen Kontrastes der, insbesondere transparenten, Beschriftung in der laserbeschreibbaren Schicht. Insbesondere kann die Kontrastschicht weiß sein. Die Kontrastschicht muss nicht unmittelbar hinter der laserbeschreibbaren Schicht angeordnet sein, d.h. zwischen der laserbeschreibbaren Schicht und der Kontrastschicht können noch eine oder mehrere weitere Schichten angeordnet sein, beispielsweise eine Kaschierkleberschicht.

Die zumindest eine Bruchschicht kann theoretisch durch die laserbeschreibbare Schicht und/oder durch die mindestens eine transparente Schutzschicht und/oder durch die Kontrastschicht und/oder durch zumindest eine weitere Schicht ausgebildet sein. Wenn die laserbeschreibbare Schicht die Bruchschicht ausbildet, kann das Aluminiumoxid der laserbeschreibbaren Schicht auf einer Kunststofffolie der laserbeschreibbaren Schicht aufgebracht sein, welche Kunststofffolie brüchig ist bzw. die gewünschten spröden Eigenschaften aufweist.

Die genannte Zerstörung der zumindest einen Bruchschicht sowie der laserbeschreibbaren Schicht, und gegebenenfalls einer oder mehrerer dazwischenliegender Schichten, umfasst ein Aufbrechen bzw. ein Aufreißen.

Aufgrund ihrer Sprödigkeit wird die Bruchschicht bei Manipulation oder Abziehen des Sicherheitsetiketts zuverlässig zerstört. Gemäß dem oben Gesagten wird jedenfalls auch die laserbeschreibbare Schicht inkl. eventuell vorhandener dazwischenliegender Schichten zerstört, wenn die Bruchschicht zerstört wird. Entsprechend ist Dokumentenechtheit gesichert.

Eine charakteristische Größe für die Sprödigkeit eines Materials ist seine Bruchdehnung. Letztere liegt bei Kunststofffolien mit Dicken von 10 µm bis 100 µm, insbesondere von 12 µm bis 100 µm, wie sie bei Sicherheitsetiketten üblicherweise eingesetzt werden, typischerweise in Bereichen von ca. 100% oder sogar deutlich über 100%. Beispielsweise weist eine 50 µm dicke Folie aus Polyetyhlenterephthalat (PET) in Maschinenrichtung eine Bruchdehnung von 190% auf und quer dazu 120%. Sofern die Bruchdehnung der Kunststofffolie über 60%, insbesondere über 80%, liegt, liegt jedenfalls keine hinreichende Sprödigkeit vor. Um zuverlässig eine hinreichende Sprödigkeit zu erzielen, ist es beim erfindungsgemäßen Sicherheitsetikett wie gesagt vorgesehen, dass die spröde Kunststofffolie der zumindest einen Bruchschicht eine Bruchdehnung von weniger als 20%, bevorzugt von weniger als 15%, besonders bevorzugt von weniger als 10%, aufweist. Diese Bruchdehnungswerte gelten für die Kunststofffolie als solche, d.h. alleine betrachtet - ohne den gesamten Aufbau des Sicherheitsetiketts mit den weiteren Schichten.

Die genannte Anforderung an die Sprödigkeit lässt sich bei Kunststofffolien üblicher Dicke mit unterschiedlichsten, an sich bekannten Materialien verwirklichen. Entsprechend ist es bei einer bevorzugten Ausführungsform des erfindungsgemäßen Sicherheitsetiketts vorgesehen, dass die spröde Kunststofffolie der zumindest einen Bruchschicht eine Acrylat-Folie oder eine Polyvinylchlorid-Folie (PVC-Folie) oder eine Polyurethan-Folie (PU-Folie) ist. Besagte Folien sind per se hinreichend spröde. Eine zusätzliche Versprödung, beispielsweise durch gezielte UV-Bestrahlung, ist nicht notwendig. Darüberhinaus findet auch beim Fertigungsprozess üblicherweise keine signifikante zusätzliche Versprödung der verwendeten Kunststofffolien statt.

Wie gesagt, ist beim Sicherheitsetikett vorgesehen, dass die Kontrastschicht als Bruchschicht ausgebildet ist. Hierdurch lassen sich extrem kompakte Aufbauten mit einer minimalen Anzahl an Schichten realisieren, wobei die Kontrastschicht in erster Richtung gesehen unmittelbar oder nicht unmittelbar hinter der laserbeschreibbaren Schicht angeordnet sein kann.

Hierbei ist, wie gesagt, beim erfindungsgemäßen Sicherheitsetikett vorgesehen, dass zwischen der laserbeschreibbaren Schicht und der Kontrastschicht zumindest eine weitere Schicht angeordnet ist, wobei die zumindest eine weitere Schicht zumindest eine partielle Trennlackschicht umfasst. Die zumindest eine weitere Schicht kann neben der partiellen Trennlackschicht auch noch weitere Schichten umfassen, z.B. eine Schicht aus Kaschierkleber. Die partielle Trennlackschicht ist nicht völlig durchgängig, sodass bestimmte Symbole oder Schriftzeichen beim Abziehen des Sicherheitsetiketts
entstehen, um die Dokumentenechtheit weiter zu erhöhen. Hierbei vermittelt die partielle Trennlackschicht eine unterschiedliche Haftung zwischen vor und hinter der Trennlackschicht angeordneten Schichten im Vergleich zur Haftung dieser Schichten ohne zwischengeschalteter Trennlackschicht, um eine Ablösung bestimmt geformter Bereiche beim Abziehen bzw. Manipulieren des Sicherheitsetiketts zu bewirken und die genannten Symbole sichtbar werden zu lassen.

Alternativ oder zusätzlich ist es zur Steigerung der Empfindlichkeit des Sicherheitsetiketts gegen Manipulation oder Abziehen bei einer besonders bevorzugten Ausführungsform des erfindungsgemäßen Sicherheitsetiketts vorgesehen, dass zwischen der Schutzschicht und der laserbeschreibbaren Schicht zumindest eine weitere Schicht angeordnet ist, wobei die zumindest eine weitere Schicht zumindest eine partielle Trennlackschicht umfasst. Wiederum kann die zumindest eine weitere Schicht neben der partiellen Trennlackschicht auch noch weitere Schichten umfassen, z.B. eine Schicht aus Kaschierkleber. Ebenso ist die partielle Trennlackschicht nicht völlig durchgängig, sodass bestimmte Symbole oder Schriftzeichen beim Abziehen des Sicherheitsetiketts entstehen, um die Dokumentenechtheit (noch) weiter zu erhöhen.

Wie gesagt, lassen sich mittels der partiellen Trennlackschicht unterschiedlichst geformte Symbole erzeugen. Entsprechend ist es bei einer besonders bevorzugten Ausführungsform des erfindungsgemäßen Sicherheitsetiketts vorgesehen, dass die zumindest eine partielle Trennlackschicht die Form von einem oder mehreren Buchstaben, von einem oder mehreren Zeichen, von einem oder mehreren Symbolen, von einer oder mehreren Linien, von einer oder mehreren Guillochen, von einer oder mehreren Zahlen oder von einem oder mehreren Schriftzügen aufweist. Die entsprechende Form(en) wird/werden beim Abziehen des Sicherheitsetiketts aufgrund des lokal unterschiedlichen Ablösens der an die partielle Trennlackschicht angrenzenden Schichten sichtbar.

Bei einer bevorzugten Ausführungsform des erfindungsgemäßen Sicherheitsetiketts ist vorgesehen, dass die mindestens eine Schutzschicht eine Schicht aus einem UV-Transferlack umfasst. Dies stellt eine prozesstechnisch besonders günstige Lösung für die Erzeugung der mindestens einen Schutzschicht dar.

Dabei kann zunächst noch eine, insbesondere transparente, Schicht aus Kunststoff, insbesondere PET, bzw. einer Kunststofffolie, insbesondere PET-Folie, vorgesehen sein, die in erster Richtung gesehen unmittelbar vor der Schicht aus UV-Transferlack angeordnet ist und nachfolgend - typischerweise bereits vor dem Aufbringen des Sicherheitsetiketts - (durch Abziehen) wieder entfernt wird.

Analog ist es daher bei einer bevorzugten Ausführungsform des erfindungsgemäßen Sicherheitsetiketts vorgesehen, dass die mindestens eine Schutzschicht eine Schicht aus einer Kunststofffolie, insbesondere Polyetyhlenterephthalat-Folie (PET-Folie), umfasst.

Es sind natürlich auch Fälle möglich, bei denen die mindestens eine Schutzschicht aus mindestens einer Schicht aus Kunststofffolie, insbesondere PET-Folie, besteht bzw. durch diese vollständig ausgebildet ist.

Im Falle von mehreren Schutzschichten ist es denkbar, dass diese Schichten aus unterschiedlichen Kunststofffolien umfassen oder aus solchen bestehen.

Insbesondere kann es vorgesehen sein, dass als "oberste" bzw. in erster Richtung gesehen erste Schicht eine Schutzlackschicht aufgebracht ist, die über der besagten mindestens einen transparenten Schutzschicht angeordnet sein kann. Diese Schutzlackschicht schützt die Oberfläche des Sicherheitsetiketts vor Abrieb und kann insbesondere leicht matt ausgeführt sein. Letzteres verringert die Reflexion der Oberfläche und kann sich somit als vorteilhaft erweisen, wenn z.B. ein in die laserbeschreibbare Schicht eingeschriebener Barcode mittels eines Scanners ausgelesen werden soll. Entsprechend ist es bei einer bevorzugten Ausführungsform des erfindungsgemäßen Sicherheitsetiketts vorgesehen, dass die mindestens eine Schutzschicht eine Schicht aus einem Schutzlack oder Drucklack umfasst.

Weiters kann über der mindestens einen transparenten Schutzschicht - und unter der genannten Schutzlackschicht - eine Schicht aus einem bedruckbaren Haftvermittler vorgesehen sein. Diese erweist sich z.B. als günstig, wenn das Sicherheitsetikett zunächst mit der Schicht aus Haftvermittler als oberster Schicht an einen Kunden geliefert wird, der dann auf die Haftvermittlerschicht z.B. ein Logo aufdrucken kann und anschließend die genannte, insbesondere matte, Schutzlackschicht aufbringt.

Bei einer bevorzugten Ausführungsform des erfindungsgemäßen Sicherheitsetiketts ist vorgesehen, dass die zumindest eine Schutzschicht zumindest eine Bruchschicht umfasst. Wiederum lässt sich hierdurch ein sehr kompakter Aufbau realisieren. Vorzugsweise ist in diesem Fall die Bruchschicht in erster Richtung gesehen unmittelbar vor der laserbeschreibbaren Schicht angeordnet, sodass sich aufgrund des direkten Anhaftens der Bruchschicht auf der laserbeschreibbaren Schicht eine höchstmögliche Sicherheit für die Zerstörung der laserbeschreibbaren Schicht bei Zerstörung der Bruchschicht ergibt.

Wie bereits erwähnt, muss die Kontrastschicht in erster Richtung gesehen nicht unmittelbar hinter der laserbeschreibbaren Schicht angeordnet sein. Um einen größtmöglichen Kontrast sicherzustellen, ist es jedoch bei einer bevorzugten Ausführungsform des erfindungsgemäßen Sicherheitsetiketts vorgesehen, dass die Kontrastschicht in erster Richtung gesehen unmittelbar hinter der laserbeschreibbaren Schicht angeordnet ist. Dies garantiert im Hinblick auf den Kontrast eine optimale Lesbarkeit des in die laserbeschreibbare Schicht Geschriebenen.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine schematische Schnittansicht einer auf einen Untergrund applizierten ersten Ausführungsform eines erfindungsgemäßen laserbeschreibbaren Sicherheitsetiketts
- Fig. 2: eine schematische Schnittansicht einer auf einen Untergrund applizierten zweiten Ausführungsform des erfindungsgemäßen laserbeschreibbaren Sicherheitsetiketts
- Fig. 3: eine schematische Schnittansicht einer dritten Ausführungsform des erfindungsgemäßen laserbeschreibbaren Sicherheitsetiketts
- Fig. 4: eine schematische Schnittansicht einer auf einen Untergrund applizierten vierten Ausführungsform des erfindungsgemäßen laserbeschreibbaren Sicherheitsetiketts
- Fig. 5: eine schematische Schnittansicht einer auf einen Untergrund applizierten fünften Ausführungsform des erfindungsgemäßen laserbeschreibbaren Sicherheitsetiketts

### WEGE ZUR AUSFÜHRUNG DER ERFINDUNG

Die Figuren 1 bis 5 zeigen in schematischen Schnittansichten Ausführungsformen eines Sicherheitsetiketts 1 mit mehreren Schichten, wobei es sich um ein "laserbeschreibbares Sicherheitsetikett", d.h. ein Sicherheitsetikett 1 umfassend eine laserbeschreibbare Schicht 2 mit schwarzem Aluminiumoxid, handelt. Die laserbeschreibbare Schicht 2 weist eine Oberseite 4 und eine Unterseite 5 auf, die einander gegenüberliegend angeordnet sind und voneinander weg weisen. In einer ersten Richtung 6 gesehen ist die Oberseite 4 vor der Unterseite angeordnet bzw. weist die erste Richtung 6 von der Oberseite 4 zur Unterseite 5.

In der ersten Richtung 6 gesehen ist unmittelbar vor der laserbeschreibbaren Schicht 2 eine transparente Schutzschicht 3 angeordnet, um die laserbeschreibbare Schicht 2 vor äußeren Einflüssen zu schützen.

Eine, z.B. weiße, Kontrastschicht 7 ist in der ersten Richtung 6 gesehen hinter der laserbeschreibbaren Schicht 2 angeordnet, wobei die Kontrastschicht 7 nicht unmittelbar auf die laserbeschreibbare Schicht 2 folgen muss. Wenn, wie eingangs geschildert, die laserbeschreibbare Schicht 2 mit einem Laser beschrieben wird, wird die laserbeschreibbare Schicht 2 entlang der Spur des Laserstrahls transparent, wobei die Kontrastschicht 7 die besagte Spur besonders gut optisch sichtbar macht.

Typischerweise kann die Kontrastschicht 7 mit einer Selbstklebeschicht 15 auf einem Untergrund 9 appliziert werden, wobei der Untergrund 9 z.B. durch eine Ware, deren Echtheit mittels des Sicherheitsetiketts 1 garantiert werden soll, gebildet wird.

Um Dokumentenechtheit zu gewährleisten, ist es beim erfindungsgemäßen Sicherheitsetikett 1 vorgesehen, dass zumindest eine der mehreren Schichten als Bruchschicht 8 aus einer spröden Kunststofffolie ausgebildet ist, um eine Zerstörung der zumindest einen Bruchschicht 8 sowie der laserbeschreibbaren Schicht 2, und gegebenenfalls einer oder mehrerer dazwischenliegender Schichten, bei einer Manipulation oder einem Ablösen des auf einem Untergrund 9 aufgeklebten Sicherheitsetiketts 1 zu bewirken.

Zur Sicherstellung einer optimalen Sprödigkeit kann die spröde Kunststofffolie der zumindest einen Bruchschicht 8 eine Bruchdehnung von weniger als 20%, bevorzugt von weniger als 15%, besonders bevorzugt von weniger als 10%, aufweisen.

Fig. 1 zeigt in einer schematischen Schnittansicht eine erste Ausführungsform des erfindungsgemäßen laserbeschreibbaren Sicherheitsetiketts 1. In erster Richtung 6 gesehen ergibt sich folgende Abfolge von hintereinander angeordneten Schichten: die durch eine transparente PET-Folie 13 (PET = Polyetyhlenterephthalat) ausgebildete Schutzschicht 3; die laserbeschreibbare Schicht 2; eine partielle Trennlackschicht 10, eine Kaschierkleberschicht 11; die Bruchschicht 8, die durch eine weiße Acrylat-Folie 16 ausgebildet ist und gleichzeitig die Kontrastschicht 7 darstellt; die Selbstklebeschicht 15, mit der das Sicherheitsetikett 1 auf dem Untergrund 9 appliziert ist.

Bei einer Manipulation des Sicherheitsetiketts 1 bzw. beim Versuch, das Sicherheitsetikett 1 vom Untergrund 9 abzuziehen, bricht die Bruchschicht 8 und zerstört die über ihr angeordneten Schichten, also jene Schichten, die in erster Richtung 6 gesehen vor der Bruchschicht 8 angeordnet sind, und somit insbesondere auch die laserbeschreibbare Schicht 2.

Die partielle Trennlackschicht 10 ist nicht völlig durchgängig, sodass außerdem bestimmte Symbole oder Schriftzeichen beim Abziehen des Sicherheitsetiketts 1 entstehen, um die Dokumentenechtheit weiter zu erhöhen. Hierbei vermittelt die partielle Trennlackschicht 10 eine unterschiedliche Haftung zwischen vor und hinter der Trennlackschicht 10 angeordneten Schichten - d.h. insbesondere zwischen der laserbeschreibbaren Schicht 2 und der weißen Acrylat-Folie 16 bzw. der Kaschierkleberschicht 11 - im Vergleich zur Haftung dieser Schichten ohne zwischengeschalteter Trennlackschicht 10, um eine Ablösung bestimmt geformter Bereiche beim Abziehen bzw. Manipulieren des Sicherheitsetiketts 1 zu bewirken und die genannten Symbole sichtbar werden zu lassen. Die partielle Trennlackschicht 10 kann hierfür insbesondere die Form von einem oder mehreren Buchstaben, von einem oder mehreren Zeichen, von einem oder mehreren Symbolen, von einer oder mehreren Linien, von einer oder mehreren Guillochen, von einer oder mehreren Zahlen oder von einem oder mehreren Schriftzügen aufweisen.

Fig. 2 zeigt eine zweite Ausführungsform des erfindungsgemäßen Sicherheitsetiketts 1 mit einem besonders kompakten Aufbau, der mit einer minimalen Anzahl an Schichten auskommt. In erster Richtung 6 gesehen ist als erste Schicht wieder die transparente Schutzschicht 3 vorgesehen, die in diesem Fall durch eine transparente Acrylat-Folie 17 ausgebildet ist und somit auch gleichzeitig die Bruchschicht 8 ausbildet. Unmittelbar hinter der Schutzschicht 3 ist die laserbeschreibbare Schicht 2 angeordnet, sodass bei Zerstörung der Bruchschicht 8 die laserbeschreibbare Schicht 2 zuverlässig ebenfalls zerstört wird.

Die laserbeschreibbare Schicht 2 ist wiederum unmittelbar auf der Kontrastschicht 7 angeordnet, wobei die Kontrastschicht 7 durch eine weiße Lackschicht 18 ausgebildet ist. Hinter der Kontrastschicht 7 ist die Selbstklebeschicht 15 angeordnet, mit der das Sicherheitsetikett 1 am Untergrund 9 appliziert bzw. aufgeklebt ist.

Fig. 3 zeigt eine dritte Ausführungsform des erfindungsgemäßen Sicherheitsetiketts 1, wobei die Bruchschicht 8 wiederum durch die Kontrastschicht 7 ausgebildet ist, indem die Kontrastschicht 7 als weiße Acrylat-Folie 16 ausgebildet ist.

Die transparente Schutzschicht 3 umfasst bei dieser Ausführungsform nicht nur die transparente PET-Folie 13, sondern auch eine transparente UV-Transferlackschicht 19, was eine prozesstechnisch besonders günstige Lösung für die Erzeugung der mindestens einen Schutzschicht 3 darstellt. Die in erster Richtung 6 unmittelbar vor der UV-Transferlackschicht 19 angeordnete transparente PET-Folie 13 wird üblicherweise vor dem Aufbringen des Sicherheitsetiketts 1 auf den Untergrund 9 (durch Abziehen) wieder entfernt, was bei unterschiedlichen Prozessschritten passieren kann. Entsprechend ist in Fig. 3 das Sicherheitsetikett 1 auch nicht auf den Untergrund 9 appliziert dargestellt.

In erster Richtung 6 gesehen ergibt sich insgesamt folgende Abfolge von hintereinander angeordneten Schichten: die transparente PET-Folie 13; die UV-Transferlackschicht 19; die laserbeschreibbare Schicht 2; die (transparente) Kaschierkleberschicht 11; die weiße Acrylat-Folie 16; und die Selbstklebeschicht 15, mit der das Sicherheitsetikett 1 am Untergrund 9 applizierbar ist. Bei Zerstörung der Bruchschicht 8 werden sämtliche über der Bruchschicht 8 angeordneten Schichten - und somit insbesondere die laserbeschreibbare Schicht 2 - des am Untergrund 9 applizierten Sicherheitsetiketts 1 zuverlässig ebenfalls zerstört.

Fig. 4 zeigt eine vierte Ausführungsform des erfindungsgemäßen Sicherheitsetiketts 1, wobei die Bruchschicht 8 wiederum durch die Kontrastschicht 7 ausgebildet ist und sich ein besonders kompakter Aufbau mit einer minimalen Anzahl an Schichten erzielen lässt. Die transparente Schutzschicht 3 wird in diesem Fall durch eine Schutzlackschicht 20 gebildet, die nicht nur die Oberfläche des Sicherheitsetiketts 1 vor Abrieb schützt, sondern insbesondere matt ausgeführt sein kann, um Reflexionen zu verhindern und so die, insbesondere maschinelle, Auslesbarkeit der in der laserbeschreibbaren Schicht 2 codierten Information (Symbole, Schrift etc.) zu erleichtern. In erster Richtung 6 gesehen ist unmittelbar hinter der Schutzlackschicht 20 die laserbeschreibbare Schicht 2 angeordnet und unmittelbar hinter dieser die durch die weiße Acrylat-Folie 16 ausgebildete Kontrastschicht 7 bzw. Bruchschicht 8. Entsprechend wird die laserbeschreibbare Schicht 2 höchst zuverlässig zerstört, wenn die Bruchschicht 8 bricht bzw. zerstört wird. Hinter der Bruchschicht 8 ist lediglich die Selbstklebeschicht 15 angeordnet, mit der das Sicherheitsetikett 1 auf dem Untergrund 9 appliziert ist.

Fig. 5 zeigt eine fünfte Ausführungsform des erfindungsgemäßen Sicherheitsetiketts 1, bei der zwei Bruchschichten 8 vorgesehen sind, um eine besonders gründliche Zerstörung des Sicherheitsetiketts 1 bei Manipulation oder einem Abziehversuch zu garantieren. Eine der beiden Bruchschichten 8 ist durch die transparente Schutzschicht 3 ausgebildet, die als transparente Acrylat-Folie 17 ausgeführt ist. In erster Richtung 6 gesehen ist unmittelbar hinter der transparenten Acrylat-Folie 17 die laserbeschreibbare Schicht 2 angeordnet, die entsprechend höchst zuverlässig zerstört wird, wenn die transparente Acrylat-Folie 17 bricht bzw. zerstört wird. Die laserbeschreibbare Schicht 2 ist mit einer Kaschierkleberschicht 11 auf der Kontrastschicht 7 angeordnet, die durch eine weiße Acrylat-Folie 16 ausgebildet ist und damit die zweite Bruchschicht 8 ausbildet. Unmittelbar hinter der Kontrastschicht 7 ist die Selbstklebeschicht 15 angeordnet, mit der das Sicherheitsetikett 1 am Untergrund 9 appliziert ist.

### BEZUGSZEICHENLISTE

- 1: Sicherheitsetikett
- 2: Laserbeschreibbare Schicht
- 3: Schutzschicht
- 4: Oberseite der laserbeschreibbaren Schicht
- 5: Unterseite der laserbeschreibbaren Schicht
- 6: Erste Richtung
- 7: Kontrastschicht
- 8: Bruchschicht
- 9: Untergrund
- 10: Partielle Trennlackschicht
- 11: Kaschierkleberschicht
- 13: Transparente PET-Folie
- 15: Selbstklebeschicht
- 16: Weiße Acrylat-Folie
- 17: Transparente Acrylat-Folie
- 18: Weiße Lackschicht
- 19: UV-Transferlackschicht
- 20: Schutzlackschicht

## Patentansprüche

1. Sicherheitsetikett (1) mit mehreren Schichten umfassend
- eine laserbeschreibbare Schicht (2) mit schwarzem Aluminiumoxid, wobei die laserbeschreibbare Schicht (2) eine Oberseite (4) und eine Unterseite (5) aufweist, die einander gegenüberliegend angeordnet sind und voneinander weg weisen,
- mindestens eine transparente Schutzschicht (3), die in einer ersten Richtung (6) gesehen vor der laserbeschreibbaren Schicht (2) angeordnet ist, um die laserbeschreibbare Schicht (2) vor äußeren Einflüssen zu schützen, wobei die erste Richtung (6) von der Oberseite (4) zur Unterseite (5) weist, sowie
- eine Kontrastschicht (7), die in der ersten Richtung (6) gesehen hinter der laserbeschreibbaren Schicht (2) angeordnet ist,
wobei zumindest eine der mehreren Schichten als Bruchschicht (8) aus einer spröden Kunststofffolie ausgebildet ist, um eine Zerstörung der zumindest einen Bruchschicht (8) sowie der laserbeschreibbaren Schicht (2), und gegebenenfalls einer oder mehrerer dazwischenliegender Schichten, bei einer Manipulation oder einem Ablösen des auf einem Untergrund (9) aufgeklebten Sicherheitsetiketts (1) zu bewirken,
und wobei die Kontrastschicht (7) als Bruchschicht (8) ausgebildet ist, **dadurch gekennzeichnet, dass** zwischen der laserbeschreibbaren Schicht (2) und der Kontrastschicht (7) zumindest eine weitere Schicht angeordnet ist, wobei die zumindest eine weitere Schicht zumindest eine partielle Trennlackschicht (10) umfasst, und dass die spröde Kunststofffolie der zumindest einen Bruchschicht (8) eine Bruchdehnung von weniger als 20%, bevorzugt von weniger als 15%, besonders bevorzugt von weniger als 10%, aufweist.

2. Sicherheitsetikett nach Anspruch 1, **dadurch gekennzeichnet, dass** die spröde Kunststofffolie der zumindest einen Bruchschicht (8) eine Acrylat-Folie oder eine Polyvinylchlorid-Folie oder eine Polyurethan-Folie ist.

3. Sicherheitsetikett nach einem der Ansprüche 1 bis 2, **dadurch gekennzeichnet, dass** die mindestens eine Schutzschicht (3) eine Schicht aus einem UV-Transferlack umfasst.

4. Sicherheitsetikett nach einem der Ansprüche 1 bis 3, **dadurch gekennzeichnet, dass** die mindestens eine Schutzschicht (3) eine Schicht aus einem Schutzlack oder Drucklack umfasst.

5. Sicherheitsetikett nach einem der Ansprüche 1 bis 4, **dadurch gekennzeichnet, dass** die mindestens eine Schutzschicht (3) eine Schicht aus einer Kunststofffolie, insbesondere Polyetyhlenterephthalat-Folie, umfasst.

6. Sicherheitsetikett nach einem der Ansprüche 1 bis 5, **dadurch gekennzeichnet, dass** zwischen der Schutzschicht (3) und der laserbeschreibbaren Schicht (2) zumindest eine weitere Schicht angeordnet ist, wobei die zumindest eine weitere Schicht zumindest eine partielle Trennlackschicht (10) umfasst.

7. Sicherheitsetikett nach einem der Ansprüche 1 bis 6, **dadurch gekennzeichnet, dass** die zumindest eine partielle Trennlackschicht (10) die Form von einem oder mehreren Buchstaben, von einem oder mehreren Zeichen, von einem oder mehreren Symbolen, von einer oder mehreren Linien, von einer oder mehreren Guillochen, von einer oder mehreren Zahlen oder von einem oder mehreren Schriftzügen aufweist.

8. Sicherheitsetikett nach einem der Ansprüche 1 bis 7, **dadurch gekennzeichnet, dass** die Kontrastschicht (7) in erster Richtung (6) gesehen unmittelbar hinter der laserbeschreibbaren Schicht (2) angeordnet ist.

## Claims

1. Security label (1), having a plurality of layers comprising
- a laser-writable layer (2) with black aluminum oxide, wherein the laser-writable layer (2) has an upper side (4) and a lower side (5) which are arranged opposite one another and face away from one another,
- at least one transparent protective layer (3), which is arranged in front of the laser-writable layer (2) as seen in a first direction (6), in order to protect the laser-writable layer (2) from external influences, wherein the first direction (6) faces from the top side (4) to the bottom side (5), and
- a contrast layer (7), which is arranged behind the laser-writable layer (2) as seen in the first direction (6),
wherein at least one of the plurality of layers is formed as a breakage layer (8) of a brittle plastic film in order to cause destruction of the at least one breakage layer (8) and of the laser-writable layer (2), and optionally of one or more interposed layers, in the event of manipulation or detachment of the security label (1) affixed to a substrate (9),
and wherein the contrast layer (7) is designed as a breakage layer (8), **characterized in that** at least one further layer is arranged between the laser-writable layer (2) and the contrast layer (7), wherein the at least one further layer comprises at least one partial release lacquer layer (10), and **in that** the brittle plastic film of the at least one breakage layer (8) has an elongation at break of less than 20%, preferably less than 15%, particularly preferably less than 10%.

2. Security label according to claim 1, **characterized in that** the brittle plastic film of the at least one breakage layer (8) is an acrylate film or a polyvinyl chloride film or a polyurethane film.

3. Security label according to one of claims 1 to 2, **characterized in that** the at least one protective layer (3) comprises a layer of a UV transfer lacquer.

4. Security label according to one of claims 1 to 3, **characterized in that** the at least one protective layer (3) comprises a layer of a protective lacquer or printing lacquer.

5. Security label according to one of claims 1 to 4, **characterized in that** the at least one protective layer (3) comprises a layer of a plastic film, in particular polyethylene terephthalate film.

6. Security label according to one of claims 1 to 5, **characterized in that** at least one further layer is arranged between the protective layer (3) and the laser-writable layer (2), wherein the at least one further layer comprises at least one partial release lacquer layer (10).

7. Security label according to one of claims 1 to 6, **characterized in that** the at least one partial release lacquer layer (10) has the form of one or more letters, of one or more characters, of one or more symbols, of one or more lines, of one or more guilloches, of one or more numbers or of one or more lettering.

8. Security label according to one of claims 1 to 7, **characterized in that** the contrast layer (7) is arranged directly behind the laser-writable layer (2) as seen in the first direction (6).

## Revendications

1. Etiquette de sécurité multicouche (1) comprenant :
- une couche inscriptible au laser (2) comprenant de l'alumine noire, la couche inscriptible au laser (2) ayant une face supérieure (4) et une face inférieure (5) qui sont opposées l'une à l'autre et tournées à l'opposé l'une de l'autre,
- au moins une couche de protection transparente (3) qui, vue dans une première direction (6), est disposée devant la couche inscriptible au laser (2) afin de protéger la couche inscriptible au laser (2) des influences extérieures, la première direction (6) étant orientée de la face supérieure (4) vers la face inférieure (5), ainsi que
- une couche de contraste (7) qui, vue dans la première direction (6), est disposée derrière la couche inscriptible au laser (2),
au moins l'une des plusieurs couches étant réalisée sous forme de couche de rupture (8) en un film plastique fragile, afin de provoquer une destruction de l'au moins une couche de rupture (8) ainsi que de la couche inscriptible au laser (2), et éventuellement d'une ou plusieurs couches intermédiaires, lors d'une manipulation ou d'un décollement de l'étiquette de sécurité (1) collée sur un support (9),
et la couche de contraste (7) étant conçue comme une couche de rupture (8), **caractérisée en ce qu'**au moins une autre couche est disposée entre la couche inscriptible au laser (2) et la couche de contraste (7), ladite au moins une autre couche comprenant au moins une couche de vernis de séparation partielle (10), et **en ce que** le film plastique fragile de ladite au moins une couche de rupture (8) présente un allongement à la rupture inférieur à 20%, de préférence inférieur à 15%, de manière particulièrement préférée inférieur à 10%.

2. Etiquette de sécurité selon la revendication 1, **caractérisée en ce que** le film plastique fragile d'au moins une couche de rupture (8) est un film d'acrylate ou un film de chlorure de polyvinyle ou un film de polyuréthane.

3. Etiquette de sécurité selon l'une des revendications 1 à 2, **caractérisée en ce que** ladite au moins une couche de protection (3) comprend une couche d'un vernis de transfert UV.

4. Etiquette de sécurité selon l'une des revendications 1 à 3, **caractérisée en ce que** ladite au moins une couche de protection (3) comprend une couche d'un vernis de protection ou d'un vernis d'impression.

5. Etiquette de sécurité selon l'une des revendications 1 à 4, **caractérisée en ce que** ladite au moins une couche de protection (3) comprend une couche d'un film plastique, en particulier un film de polyéthylène téréphtalate.

6. Etiquette de sécurité selon l'une des revendications 1 à 5, **caractérisée en ce qu'**au moins une autre couche est disposée entre la couche de protection (3) et la couche inscriptible au laser (2), ladite au moins une autre couche comprenant au moins une couche de vernis de séparation partielle (10).

7. Etiquette de sécurité selon l'une des revendications 1 à 6, **caractérisée en ce que** ladite au moins une couche de vernis de séparation partielle (10) se présente sous la forme d'une ou plusieurs lettres, d'un ou plusieurs caractères, d'un ou plusieurs symboles, d'une ou plusieurs lignes, d'une ou plusieurs guillochis, d'un ou plusieurs chiffres ou d'une ou plusieurs écritures.

8. Etiquette de sécurité selon l'une des revendications 1 à 7, **caractérisée en ce que** la couche de contraste (7), vue dans la première direction (6), est disposée directement derrière la couche inscriptible au laser (2).
